# EUROPÄISCHE PATENTSCHRIFT

(11) **EP 1 035 242 B1**
(45) Veröffentlichungstag und Bekanntmachung des Hinweises auf die Patenterteilung: **07.01.2004**
(21) Anmeldenummer: 00103680.5
(22) Anmeldetag: 22.02.2000
(51) Int. Cl.: D02H 3/00

(54) **Kurzketten-Schärmaschine**
Sample warper
Ourdissoir d'échantillonnage

(30) Priorität: 11.03.1999 DE 19910833
(43) Veröffentlichungstag der Anmeldung: 13.09.2000
(73) Patentinhaber: KARL MAYER TEXTILMASCHINENFABRIK GmbH, 63179 Obertshausen (DE)
(72) Erfinder: Bogucki-Land, Bogdan, 63067 Offenbach (DE)
(74) Vertreter: Knoblauch, Andreas, Dr.-Ing.

(56) Entgegenhaltungen:
- EP-A- 0 652 310
- DE-B- 1 245 875
- DE-C- 19 717 443
- DE-C- 19 845 244

## Beschreibung

Die Erfindung bezieht sich auf eine Kurzketten-Schärmaschine mit einer feststellbaren Trommel, an deren einer Stirnseite mindestens ein Fadenführer in einer Zuführebene umläuft und an deren Umfang achsparallele Teilstäbe und Transportbänder, die die darauf gelegten Fäden achsparallel transportieren, vorgesehen sind, wobei die Teilstäbe an ihrem der genannten Stirnseite benachbarten Ende ein Selektionselement aufweisen, das von einem im Stabinnern angeordneten Axialmotor in zwei Stellungen verstellbar ist, um die Fäden wahlweise auf oder unter dem Teilstab zu plazieren.

Eine solche Kurzketten-Schärmaschine ist durch die ROT-O-MATIC der Anmelderin bekannt. Die Teilstäbe dienen zur Bildung von Fadenkreuzen oder zur Fadentrennung, können aber auch für weitere Zwecke, z.B. zur Bildung einer Schlichteteilung, verwendet werden. Um hierbei den vom Fadenführer zugeführten Faden wahlweise auf oder unter den Teilstab zu legen, ist am Teilstabende ein Haken vorgesehen, der in einem die Zuführebene durchsetzenden Axialschlitz hin und herbewegt werden kann. Der Antrieb erfolgt durch eine pneumatische Kolben-Zylinder-Einheit, die im Innern des hohl ausgebildeten Teilstabes angeordnet ist und über eine der Länge des Teilstabes entsprechende Luftleitung von einem außerhalb des Stabes angeordneten Steuerventil betätigt wird. Befindet sich der Haken auf der einen Seite der Zuführebene, schiebt er bei Betätigung den Faden auf den Teilstab. Befindet sich der Haken auf der anderen Seite der Zuführebene, schiebt er den Faden über das Ende des Teilstabes, so daß der Faden über eine am Teilstab angebrachte Schräge unter den Teilstab gelangt.

Der Erfindung liegt die Aufgabe zugrunde, eine Kurzketten-Schärmaschine der eingangs beschriebenen Art anzugeben, bei der die für die Belegung der Teilstäbe erforderliche Fadenselektion auch bei kürzeren Zykluszeiten zwischen zwei aufeinanderfolgenden Fadenführer-Durchgängen, zuverlässig arbeitet.

Diese Aufgabe wird erf indungsgemäß dadurch gelöst, daß das Selektionselement durch einen Selektionshebel gebildet ist, der sich etwa radial zur Trommel erstreckt und um eine Achse am Ende des Teilstabes schwenkbar ist und dessen freies Ende sich in der ersten Stellung auf der einen Seite der Zuführebene und in der zweiten Stellung auf deren anderer Seite befindet.

Nimmt der Selektionshebel die erste Stellung ein, rutscht der Faden längs der einen Seite des Separationshebels, gegebenenfalls über eine bekannte Schrägfläche, bis unter den Teilstab. Befindet sich der Separationshebel dagegen in der zweiten Stellung, rutscht der separierte Faden längs der anderen Seite des Separationshebels bis auf den Teilstab. Das Separationselement braucht keine Fäden zu verschieben und kann daher unter sonst gleichen Umständen schneller arbeiten. Schon ein kleiner Schwenkwinkel zwischen den beiden Stellungen reicht aus, um das freie Ende des Selektionshebels über einen verhältnismäßig großen Weg wandern zu lassen. Kleine Schwenkwinkel erlauben wiederum hohe Arbeitsgeschwindigkeiten. Trotzdem ist ein sicheres Trennen der Fäden in den Stillstandszeiten des Selektionshebels gewährleistet. Man kann daher mit höheren Maschinengeschwindigkeiten oder gleichzeitig mit einer Vielzahl von Fadenführern arbeiten.

Günstig ist es, daß die Schwenkachse des Selektionshebels in der Zuführebene liegt. Die beiden Stellungen des Selektionshebels können daher symmetrisch zur Zuführebene angeordnet werden. Dies bringt die besten Ergebnisse bezüglich des Abrutschens der selektierten Fäden auf dem Selektionshebel und das günstigste Verhältnis von kleinem Schwenkwinkel zu großem Weg der freien Enden des Selektionshebels zwischen den beiden Stellungen.

Empfehlenswert ist es, daß der Selektionshebel durch einen Arm eines zweiarmigen Hebels gebildet ist, dessen zweiter Arm in das Stabinnere gerichtet und über ein Koppelglied mit dem Stellglied des Axialmotors verbunden ist. Die Verwendung des zweiarmigen Hebels und des Koppelgliedes stellt eine besonders einfache Variante dar, um den Selektionshebel mit dem im Innern des Teilstapels befindlichen Antrieb zu verbinden.

Von Vorteil ist es, daß die Schwenkachse des zweiarmigen Hebels gegenüber der Achse des Stellgliedes in Richtung auf das freie Ende des Selektionshebels versetzt ist. Der Achsversatz stellt sicher, daß durch seitliches Ausknicken von Koppelglied und zweitem Arm die gewünschte Betätigung des Selektionshebels erfolgt.

In manchen Fällen kann es zweckmäßig sein, daß ein Anschlag für den zweiten Arm das Erreichen der Totpunktlage verhindert. Auf diese Weise läßt sich die Endlage genau vorgeben.

Empfehlenswert ist es hierbei, daß der Anschlag ein Dämpfungspolster trägt. Bei sehr schneller Bewegung des Selektionshebels senkt das Dämpfungspolster den Geräuschpegel.

Günstig ist es, daß der zweite Arm zwischen dem Anschlag und einer Schräge auf der dem Selektionshebel radial gegenüberliegenden Seite des Teilstabes verschwenkbar ist. Alle Teile des Antriebes, nämlich der Axialmotor, das Koppelglied und der zweite Arm des doppelarmigen Hebels befinden sich hierbei im Innern des Teilstabes, so daß die selektierten Fäden frei auf oder unter dem Teilstab abgelegt werden können.

Mit besonderem Vorteil ist dafür gesorgt, daß der Axialmotor eine pneumatische Kolben-Zylinder-Einheit ist, die über ein Steuerventil mit Druckluft versorgt wird, das nahe der Einheit im Teilstab untergebracht ist. Da der Selektionshebel die Fäden lediglich selektiert, nicht aber auf dem Teilstab verschieben muß und da relativ kleine Schwenkwinkel zur Selektierung ausreichen, kann die pneumatische Kolben-Zylinder-Einheit wesentlich kleiner als bisher ausgeführt werden, derart daß das Steuerventil nicht mehr außerhalb des Teilstabes, sondern im Teilstab untergebracht sein kann. Demzufolge entfällt ein mehrere Meter langer Druckluftschlauch zwischen Steuerventil und Einheit mit der Folge, daß der Kolben praktisch unmittelbar nach Ventilbetätigung anspricht und den Selektionshebel rasch verstellt.

Zufriedenstellende Ergebnisse zeigten sich insbesondere dann, wenn das Hubvolumen der pneumatischen Kolben-Zylinder-Einheit kleiner als 10 cm², vorzugsweise kleiner als 5 cm³ ist. Diese Werte liegen bei etwa 1/3 bzw. 1/6 der bisher üblichen Werte.

Unter Berücksichtigung der geschilderten Möglichkeiten empf iehlt sich eine solche Auslegung, daß die Stillstandszeiten des Selektionshebels mindestens 80% der Zykluszeit zwischen zwei aufeinanderfolgenden Fadenführer-Durchgängen betragen. Es wird daher nur noch ein kleiner Prozentsatz der Zykluszeit zum Verstellen des Selektionshebels benutzt. Die verbleibenden langen Stillstandszeiten führen zu einer sicheren Erfassung der zu selektierenden Fäden, auch wenn hohe Maschinengeschwindigkeiten verlangt werden.

Eine besonders empfehlenswerte Lösung besteht darin, daß mehrere Fadenführer vorhanden sind und die Zykluszeit kleiner als 60 ms ist. Auch bei diesen kurzen Zykluszeiten ist noch ein sicherer Betrieb gewährleistet.

Die Erfindung wird nachstehend anhand eines in der Zeichnung dargestellten bevorzugten Ausführungsbeispiels näher beschrieben. Hierin zeigen:
- Fig. 1: die Trommel einer Kurzketten-Schärmaschine in schematischer Darstellung,
- Fig. 2: eine Stirnansicht der Maschine nach Fig. 1 in schematischer Darstellung,
- Fig. 3: einen Schnitt durch das eine Ende des Teilstabes,
- Fig. 4: einen Schnitt ähnlich Fig. 3 mit geänderten Stellung des Selektionshebels,
- Fig. 5: die dem Steuerventil der Selektionsvorrichtung gegebenen Steuerbefehle über der Zeit,
- Fig. 6: die Geschwindigkeit des Kolbens der pneumatischen Kolben-Zylinder-Einheit über der Zeit und
- Fig. 7: den Weg der Selektionshebel über der Zeit.

Kurzketten-Schärmaschinen der hier betrachteten Art haben den in den Fig. 1 und 2 schematisch dargestellten Aufbau. Eine zunächst feststehende Trommel 1 weist an ihrem Umfang Transportbänder 2 und - in Sekantenabschnitten - Teilstäbe 3 auf. Die Transportbänder sind um Umlenkrollen 4 und 5 gelegt. Sie werden derart angetrieben, daß sich ihr äußeres Trum 6 langsam in Richtung des Pfeiles 7 bewegt. Zwei Fadenführer 8 und 9, die an einem gemeinsamen rotierenden Träger 10 angebracht sind, legen Fäden auf den Transportbändern 2 ab, so daß im Laufe der Zeit die gesamte Trommel 1 mit nacheinander zugeführten Fäden umwickelt ist.

Die Teilstäbe 3 dienen zur Bildung eines Fadenkreuzes, zum Trennen oder Schneiden der Fäden oder zur Abteilung bestimmter Fadengruppen, wie dies an sich bekannt ist, beispielsweise aus DE 197 17 443. Ein solches Fadenkreuz 11 ist in Fig. 2 angedeutet. Es setzt voraus, daß die normalerweise auf den Teilstäben abgelegten Fäden teilweise unter die Teilstäbe 3 gelegt werden müssen. Mit dieser Problematik befaßt sich die vorliegende Erfindung.

Wenn die Trommel 1 vollständig bewickelt ist, werden die Teilstäbe 3 durch Teilungsschnüre ersetzt und die Verdrehsperre der Trommel 1 wird gelöst. Dann kann die gewünschte Fadenschar von der Trommel 1 abgewickelt werden.

Wie die Fig. 3 und 4 zeigen, wird der Teilstab 3 durch ein Rohr 12 gebildet, das an seinem Ende eine Schräge 13 aufweist. Ein zweiarmiger Hebel 14 weist einen Selektionshebel 15 und einen zweiten Arm 16 auf und ist um eine Schwenkachse 17 drehbar gelagert. Der Selektionshebel 15 kann zwei Stellungen einnehmen, nämlich die in Fig. 3 gezeigte Stellung A, in der sich das freie Ende des Selektionshebels 15 auf der einen Seite der durch die Fadenführer 8 und 9 bestimmten Zuführebene 18 befindet, und die in Fig. 4 gezeigte Stellung B, in der sich das freie Ende des Selektionshebels 15 auf der anderen Seite der Zuführebene 18 befindet. In der Stellung A rutschen die zugeführten Fäden auf der Seitenfläche 19 des Selektionshebels 15 nach unten und gelangen über die Schräge 13 unter den Teilstab 3. In der Stellung B gelangen die Fäden entweder direkt auf den Teilstab 3 oder werden durch die andere Seitenfläche 20 des Selektionshebels 15 dorthin geführt.

Ein Einsatz 21 trägt eine pneumatische Kolben-Zylinder-Einheit 22, deren Kolbenstange 23 mit einem im Einsatz 21 geführten Stellglied 24 verbunden ist, und das Lager für die Schwenkachse 17. Das Stellglied 24 ist über ein Gelenk 25 mit einem Koppelelement 26 verbunden, das seinerseits über ein Gelenk 27 mit dem zweiten Arm 16 des doppelarmigen Hebels 14 verbunden ist. Wird die Kolbenstange 23 nach rechts ausgefahren, ergibt sich die Stellung A der Fig. 3, bei der der zweite Arm 16 neben der Schräge 13 liegt. Wird die Kolbenstange in die entgegengesetzte Richtung bewegt, ergibt sich die Stellung B der Fig. 4, in der der zweite Hebelarm 16 an einem mit einem Dämpfungspuffer 28 versehenen Anschlag 29 anliegt. Die Lage ist so bemessen, daß die Totpunktlage noch nicht erreicht ist, so daß wegen der Versetzung der Schwenkachse 17 relativ zur Kolbenachse bei der nächsten Betätigung der Kolben-Zylinder-Einheit 22 das Koppelglied 26 wieder nach unten schwenkt.

Mit geringem Abstand, beispielsweise nur 2 bis 20 cm, von der Kolben-Zylinder-Einheit 22 befindet sich ein Steuerventil 30, das über eine Leitung 31 mit Druckluft versorgt wird und diese über zwei Leitungen 32 wahlweise auf die eine oder andere Seite des Kolbens leitet. Das Steuerventil 30 wird durch eine elektrische Betätigungsvorrichtung 33 angesteuert, wobei die elektrischen Steuerleitungen 34 wiederum im Hohlraum des Teilstabes 3 verlaufen.

Bei einer Ausführungsform betrug der Schwenkwinkel des Selektionshebels 15 etwa 20° und der Weg, den sein freies Ende zwischen den Stellungen A und B zurücklegt, betrug etwa 30 mm. Der Zylinder der Einheit 22 hatte einen Durchmesser von 10 mm statt früher 20 mm und der Hub betrug lediglich 10 mm statt früher 25 mm. Für einen solchen Aufbau genügt ein Steuerventil 30 im Kleinformat, dessen Abmessungen es erlauben, im Innern des Teilstabes 3 untergebracht zu werden. Demzufolge entfallen alle Verzögerungen die bisher durch lange Luftzuführschläuche zwischen Steuerventil und Kolben-Zylinder-Einheit notwendig waren.

Fig. 5 zeigt über der Zeit die Steuerbefehle S, die der Betätigungsvorrichtung 33 des Steuerventils 30 zugeführt werden. Volles Signal bedeutet, daß die Stellung A eingenommen. werden soll, fehlendes Signal bedeutet, daß die Stellung B eingenommen werden soll. Der Steuerbefehl wird zweckmäßigerweise von einer selbstprogrammierbaren Steuerung (SPS) abgegeben und von dem herannahenden Fadenfühler 8 oder 9 ausgelöst. Die Dauer der einzelnen Befehle entspricht daher der Zykluszeit z, also dem zeitlichen Abstand zwischen aufeinanderfolgenden Fadenführer-Durchgängen.

Fig. 6 zeigt die Geschwindigkeit v der Kolbenbewegung der Kolben-Zylinder-Einheit 22 über der Zeit. Da die Betätigung des Kolbens praktisch ohne jegliche Verzögerung mit der Betätigung des Steuerventils 30 einsetzt und der zu durchlaufende Hub relativ gering ist, wird die gewünschte Stellung A bzw. B sehr rasch erreicht.

In Fig. 7 schließlich ist der Weg x veranschaulicht, den der Selektionshebel 15 zurücklegt. Man erkennt relativ lange Warte- oder Stillstandszeiten w, die mindestens 80% der Zykluszeit z betragen. Dies gilt sogar für Kurzketten-Schärmaschinen mit einer Vielzahl von Fadenführern, beispielsweise 8 oder 12 Fadenführer, bei denen die Zykluszeit z kleiner als 60 ms ist.

## Patentansprüche

1. Kurzketten-Schärmaschine mit einer feststellbaren Trommel, an deren einer Stirnseite mindestens ein Fadenführer in einer Zuführebene umläuft und an deren Umfang achsparallele Teilstäbe und Transportbänder, die die darauf gelegten Fäden achsparallel transportieren, vorgesehen sind, wobei die Teilstäbe an ihrem der genannten Stirnseite benachbarten Ende ein Selektionselement aufweisen, das von einem im Stabinnern angeordneten Axialmotor in zwei Stellungen verstellbar ist, um die Fäden wahlweise auf oder unter dem Teilstab zu plazieren, **dadurch gekennzeichnet, daß** das Selektionselement durch einen Selektionshebel (15) gebildet ist, der sich etwa radial zur Trommel (1) erstreckt und um eine Achse (17) am Ende des Teilstabes (3) schwenkbar ist und dessen freies Ende sich in der ersten Stellung (A) auf der einen Seite der Zuführebene (18) und in der zweiten Stellung (B) auf deren anderer Seite befindet.

2. Schärmaschine nach Anspruch 1, **dadurch gekennzeichnet, daß** die Schwenkachse (17) des Selektionshebels (15) in der Zuführebene (18) liegt.

3. Schärmaschine nach Anspruch 1 oder 2, **dadurch gekennzeichnet, daß** der Selektionshebel (15) durch einen Arm eines zweiarmigen Hebels (14) gebildet ist, dessen zweiter Arm (16) in das Stabinnere gerichtet und über ein Koppelglied (26) mit dem Stellglied (24) des Axialmotors verbunden ist.

4. Schärmaschine nach Anspruch 3, **dadurch gekennzeichnet, daß** die Schwenkachse (17) des zweiarmigen Hebels (14) gegenüber der Achse des Stellgliedes (24) in Richtung auf das freie Ende des Selektionshebels (15) versetzt ist.

5. Schärmaschine nach Anspruch 3 oder 4, **dadurch gekennzeichnet, daß** ein Anschlag (29) für den zweiten Arm (16) das Erreichen der Totpunktlage verhindert.

6. Schärmaschine nach Anspruch 5, **dadurch gekennzeichnet, daß** der Anschlag (29) ein Dämpfungspolster (28) trägt.

7. Schärmaschine nach Anspruch 5 oder 6, **dadurch gekennzeichnet, daß** der zweite Arm (16) zwischen dem Anschlag (29) und einer Schräge (13) auf der dem Selektionshebel (15) radial gegenüberliegenden Seite des Teilstabes (3) verschwenkbar ist.

8. Schärmaschine nach einem der Ansprüche 1 bis 7, **dadurch gekennzeichnet, daß** der Axialmotor eine pneumatische Kolben-Zylinder-Einheit (22) ist, die über ein Steuerventil (30) mit Druckluft versorgt wird, das nahe der Einheit (22) im Teilstab (3) untergebracht ist.

9. Schärmaschine nach Anspruch 8, **dadurch gekennzeichnet, daß** das Hubvolumen der pneumatischen Kolben-Zylinder-Einheit (22) kleiner als 10 cm², vorzugsweise kleiner als 5 cm³ ist.

10. Schärmaschine nach einem der Ansprüche 1 bis 3 **gekennzeichnet durch** eine solche Auslegung, daß die Stillstandszeiten (w) des Selektionshebels (15) mindestens 80% der Zykluszeit (z) zwischen zwei aufeinanderfolgenden Fadenführer-Durchgängen betragen.

11. Schärmaschine nach Anspruch 10, **dadurch gekennzeichnet, daß** mehrere Fadenführer (8, 9) vorhanden sind und die Zykluszeit (z) kleiner als 60 ms ist.

## Claims

1. Sample warper with a lockable drum, on one end face of which at least one thread guide rotates in a feed plane and on the circumference of which are provided axially parallel splitting rods and transport bands which transport axially parallel the threads laid on them, the splitting rods having, at their end adjacent to the said end face, a selection element which can be adjusted into two positions by an axial motor arranged in the rod interior, in order to place the threads selectively on or under the splitting rod, **characterized in that** the selection element is formed by a selection lever (15) which extends approximately radially to the drum (1) and can be pivoted about an axis (17) of the end of the splitting rod (3) and the free end of which is located, in the first position (A) on one side of the feed plane (18) and, in the second position (B), on the other side of the latter.

2. Warper according to Claim 1 **characterized in that** the pivot axis (17) of the selection lever (15) lies in the feed plane (18).

3. Warper according to Claim 1 or 2, **characterized in that** the selection lever (15) is formed by one arm of a two-armed lever (14), the second arm (16) of which is directed into the rod interior and is connected to the actuator (24) of the axial motor via a coupling member (26) .

4. Warper according to Claim 3, **characterized in that** the pivot axis (17) of the two-armed lever (14) is offset with respect to the axis of the actuator (24) in the direction of the free end of the selection lever (15) .

5. Warper according to Claim 3 or 4, **characterized in that** a stop (29) for the second arm (16) prevents the latter from reaching the dead centre position.

6. Warper according to Claim 5, **characterized in that** the stop (29) carries a damping pad (28).

7. Warper according to Claim 5 or 6, **characterized in that** the second arm (16) can be pivoted between the stop (29) and a slope (13) on that side of the splitting rod (13) which is located radially opposite the selection lever (15).

8. Warper according to one of Claims 1 to 7, **characterized in that** the axial motor is a pneumatic piston/cylinder unit (22) which is supplied with compressed air via a control valve (30) which is accommodated near the unit (22) in the splitting rod (3) .

9. Warper according to Claim 8, **characterized in that** the stroke volume of the pneumatic piston/cylinder unit (22) is lower than 10 cm², preferably lower than 5 cm³.

10. Warper according to one of Claims 1 to 3, **characterized by** a design such that the standstill times (w) of the selection lever (15) amount to at least 80% of the cycle time (z) between two successive thread-guide passes.

11. Warper according to Claim 10, **characterized in that** there is a plurality of thread guides (8, 9), and the cycle time (z) is shorter then 60 ms.

## Revendications

1. Ourdissoir d'échantillonnage comprenant un tambour ajustable sur un côté frontal duquel court au moins un guide-fil dans un plan d'alimentation et sur le pourtour duquel sont prévues des baguettes de séparation parallèles à l'axe et des bandes transporteuses qui transportent parallèlement à l'axe les fils placés dessus, dans lequel les baguettes de séparation présentent sur leur extrémité voisine dudit côté frontal un élément de sélection qui peut être déplacé par un moteur axial disposé à l'intérieur des baguettes dans deux positions pour placer sélectivement les fils au-dessus ou en dessous de la baguette de séparation, **caractérisé en ce que** l'élément de sélection est formé par un levier de sélection (15) qui s'étend de manière approximativement radiale par rapport au tambour (1) et peut pivoter autour d'un axe (17) à l'extrémité de la baguette de séparation (3) et dont l'extrémité libre se trouve dans la première position (A) sur un des côtés du plan d'alimentation (18) et dans la deuxième position (B) sur son autre côté.

2. Ourdissoir selon la revendication 1, **caractérisé en ce que** l'axe de pivotement (17) du levier de sélection (15) se trouve dans le plan d'alimentation (18).

3. Ourdissoir selon la revendication 1 ou 2, **caractérisé en ce que** le levier de sélection (15) est formé par un bras d'un levier à deux bras (14) dont le deuxième bras (16) est dirigé vers l'intérieur de la baguette et est relié par un élément de couplage (26) à l'élément de commande (24) du moteur axial.

4. Ourdissoir selon la revendication 3, **caractérisé en ce que** l'axe de pivotement (17) du levier à deux bras (14) est décalé par rapport à l'axe de l'élément de commande (24) en direction de l'extrémité libre du levier de sélection (15).

5. Ourdissoir selon la revendication 3 ou 4, **caractérisé en ce qu'**une butée (29) pour le deuxième bras empêche d'atteindre la position de point mort.

6. Ourdissoir selon la revendication 5, **caractérisé en ce que** la butée (29) porte une garniture d'amortissement (28).

7. Ourdissoir selon la revendication 5 ou 6, **caractérisé en ce que** le deuxième bras (16) peut pivoter entre la butée (29) et un chanfrein (13) sur le côté de la baguette de séparation (3) qui est opposé radialement au levier de sélection (15).

8. Ourdissoir selon une des revendications 1 à 7, **caractérisé en ce que** le moteur axial est une unité pneumatique à cylindre et piston qui est alimentée en air comprimé par une soupape de distribution (30) qui est logée à proximité de l'unité (22) dans la baguette de séparation (3).

9. Ourdissoir selon la revendication 8, **caractérisé en ce que** le volume de levage de l'unité pneumatique à cylindre et piston (22) est inférieur à 10 cm³, de préférence inférieur à 5 cm³.

10. Ourdissoir selon une des revendications 1 à 3, **caractérisé par** une conception telle que les temps d'arrêt (W) du levier de sélection (15) représentent au moins 80 % du temps de cycle (z) entre deux passages successifs du guide-fil.

11. Ourdissoir selon la revendication 10, **caractérisé en ce qu'**il y a plusieurs guide-fils (8, 9) et que le temps de cycle (z) est inférieur à 60 ms.
